# FASCICULE DE BREVET EUROPEEN

(11) **EP 1 221 358 B1**
(45) Date de publication et mention de la délivrance du brevet: **20.07.2005**
(21) Numéro de dépôt: 01403321.1
(22) Date de dépôt: 20.12.2001
(51) Int. Cl.: B24C 5/04

(54) **Buse destinée à la diffusion concentrée d'un fluide chargé de particules solides, notamment en vue du décapage fin, précis et contrôlé de surfaces**
Düse zum konzentrierten Sprühen eines mit Feststoffteilchen geladenen Mediums, besonders zum feinen und präzisen Reinigen und zur Kontrolle von Oberflächen
Nozzle for concentrated diffusion of a fluid containing solid particles, especially for fine and precise cleaning and inspection of surfaces

(30) Priorité: 04.01.2001 GB 0100198
(43) Date de publication de la demande: 10.07.2002
(73) Titulaire: Workinter Limited, London SW7 2JN (GB)
(72) Inventeur: Jaubertie, Yvon George Jean-Pierre, 75014 Paris (FR)
(74) Mandataire: Schwartz, Thierry J.

(56) Documents cités:
- WO-A-95/23673
- FR-A- 2 712 826
- US-A- 5 066 335
- US-A- 5 616 067

## Description

Il existe une multitude de sortes de surfaces à décaper, dont certaines sont relativement grossières et des procédés rustiques bien connus depuis de nombreuses années sont alors suffisantes.

D'autres surfaces, au contraire, nécessitent des soins particuliers et pour celles-là on ne peut plus se contenter de projeter des matériaux irréguliers, ou très durs, ou très agressifs, ou très salissants.

A titre d'exemple, on peut citer la peau du corps humain que l'on traite à des fins thérapeutiques ou esthétiques pour en retirer la fine partie extérieure. On peut également citer la surface d'oeuvres d'art : toiles peintes, plans et dessins, manuscrits et parchemins, fresques, sculptures en bois ou en minéraux, peintes ou dorées, vitraux, porcelaines, faïences, orfèvrerie, etc., ainsi que les façades de bâtiments, notamment pour en retirer des dépôts, patines et marques du temps, souillures ou graffitis.

Un domaine très différent est celui de l'industrie où l'on trouve une multitude de cas qui nécessitent un décapage, notamment à des fins de remise en état et de nettoyage.

A titre d'exemple, les cylindres d'impression qui présentent une surface gravée très finement et qui comportent de très petits alvéoles ou pertuis qui se chargent d'encre et de petites impuretés qui nécessitent un nettoyage scrupuleux qui doit à la fois être complet et laisser intacte la surface d'impression.

On peut également citer les structures d'avions, les carrosseries de voitures de compétition et plus généralement toute structure fragile ou délicate qui est revêtue d'une ou plusieurs couches de produits qu'il faut pouvoir retirer ultérieurement, en totalité ou couche par couche, cette dernière condition supposant que l'on puisse retirer une couche sans aucunement entamer celle qui se trouve immédiatement sous la précédente.

On connaît un média projetable qui se prête particulièrement bien au décapage de surfaces délicates, à savoir un polymère amylacé issu du blé et qui fait l'objet du brevet des Etats Unis d'Amérique No 5 066 335.

Ce média est projeté avec des buses standard qui présentent l'inconvénient de créer un flux de sortie peu précis, de sorte qu'en procédant au décapage d'une grande surface par bandes parallèles successives et juxtaposées, chaque bande a une zone centrale entièrement décapée et des marges irrégulières qui obligent à créer la bande adjacente en recouvrement partiel de la marge voisine créée précédemment, ce qui empêche de garantir une réelle précision puisque la partie latérale du flux de média complémentaire peut provoquer certes le décapage des points manqués mais aussi un décapage supplémentaire en profondeur des points déjà décapés, d'où peut résulter une attaque de la couche inférieure.

La buse décrite dans le document FR 2712826 comprend un canal qui présente deux tronçons, le premier, dans le sens d'écoulement, étant convergent et recevant directement le flux de particules, et le second étant divergent.

La présente invention permet de créer un flux de média sans marges irrégulières, ce qui permet de juxtaposer les bandes décapées successives de manière rigoureuse, sans aucun risque d'irrégularités et d'attaque accidentelle d'une couche que l'on souhaite préserver dans son intégrité complète.

A cette fin, l'invention a pour objet une buse pour la projection sur un objet d'un média formé par fluide tel qu'un flux gazeux contenant des particules solides, comprenant un corps traversé d'un passage tubulaire longitudinal dont une extrémité constitue une entrée devant être raccordée à l'arrivée d'une conduite d'alimentation en fluide et dont l'autre extrémité constitue une sortie du fluide ayant traversé la buse, la section du passage tubulaire étant variable entre l'entrée et la sortie caractérisée en ce que ledit passage présente trois parties successives qui sont :
■ une chambre d'entrée à section circulaire constante,
■ un conduit intermédiaire à section variable dont les parois sont convergentes depuis la chambre jusqu'à un col oblong qui a un grand axe et un petit axe et dont l'aire est égale à celle de la section circulaire de la chambre,
■ un tube de sortie à section oblongue et variable dont les parois sont divergentes depuis le col jusqu'à un orifice de sortie de section oblongue ayant un grand axe et un petit axe.

Selon d'autres caractéristiques de l'invention :
le col oblong présente deux bords rectilignes et parallèles à son grand axe ;
le col oblong présente deux bords dont l'écartement est plus grand dans la zone centrale que sur les côtés du col ;
chacun des deux bords est formé d'au moins deux segments rectilignes ;
les deux bords sont courbes et réunis l'un à l'autre par des congés de raccordement latéraux ;
le col oblong a une section elliptique ;
la section oblongue du tube de sortie présente deux bords rectilignes et parallèles à son grand axe ;
la section oblongue du tube de sortie présente deux bords dont l'écartement est plus grand dans la zone centrale que sur les côtés du tube ;
chacun des deux bords est formé d'au moins deux segments rectilignes ;
les deux bords sont courbés et réunis l'un à l'autre par des congés de raccordement latéraux ;
la section oblongue du tube de sortie présente deux bords dont l'écartement est plus grand sur ses côtés que dans sa zone centrale ;
le col ayant une section elliptique, la section oblongue du tube de sortie présente deux bords de même courbure que ceux de l'ellipse mais opposés par leur convexité et réunis l'un à l'autre par des congés de raccordement latéraux ;
la section oblongue du tube est agrandie latéralement par deux canaux longitudinaux ;
la chambre d'entrée contient des éléments en relief constituant des concentrateurs de flux ;
le tube de sortie est déterminé par une paroi étanche qui est traversée par au moins un passage destiné à être relié à une source de gaz contenant des particules ionisées et débouchant obliquement dans ledit tube, d'amont en aval en considérant le sens de déplacement du fluide ;
la source de gaz est associée à un dispositif de mise en mouvement à grande vitesse ;
le dispositif de mise en mouvement du gaz est conçu pour imprimer à ce dernier une vitesse supérieure à celle du son ;
le gaz contient deux fractions sensiblement égales de particules ionisées de polarités inverses ;
le gaz est de l'air légèrement humide.

D'autres caractéristiques de l'invention ressortiront de la description détaillée ci-après faite en référence au dessin annexé. Bien entendu, la description et le dessin ne sont donnés qu'à titre d'exemple indicatif et non limitatif.
La figure 1 est une vue schématique en coupe longitudinale d'une buse conforme à l'invention.
Les figures 2, 3 et 4 sont des vues schématiques en coupe transversale de la buse de la figure 1, disposées chacune à l'aplomb de l'endroit où elle se situe.
La figure 5 est une vue schématique en coupe longitudinale de la même buse, pratiquée à 90° de la coupe de la figure 1.
Les figures 6, 7 et 8 sont des vues schématiques en coupe transversale de la buse de la figure 5, disposées chacune à l'aplomb de l'endroit où elle se situe.
La figure 9 est une vue schématique en coupe longitudinale d'une buse conforme à l'invention, selon un mode de réalisation particulier.
Les figures 10, 11 et 12 sont des vues schématiques en coupe transversale de la buse de la figure 9, disposées chacune à l'aplomb de l'endroit où elle se situe.
La figure 13 est une vue schématique en coupe longitudinale de la même buse, pratiquée à 90° de la coupe de la figure 9.
Les figures 14, 15 et 16 sont des vues schématiques en coupe transversale de la buse de la figure 13, disposées chacune à l'aplomb de l'endroit où elle se situe.
Les figures 17, 19 et 21 montrent, en coupe transversale de la buse, trois variantes de forme du col oblong.
Les figures 18, 20 et 22 montrent trois variantes de forme de l'orifice de sortie correspondant chacune à la forme du col oblong représentée en regard, c'est-à-dire col de la figure 17 et orifice de sortie de la figure 18, col de la figure 19 et orifice de sortie de la figure 20, col de la figure 21 et orifice de sortie de la figure 22.

En se reportant aux figures 1 à 8, on voit une buse conforme à l'invention représentée en une seule pièce, étant précisé qu'elle pourrait aussi être obtenue par assemblage de plusieurs tronçons, notamment pour faciliter l'usinage d'un passage interne axial dont la section est variable, comme on va le décrire maintenant.

La buse est formée d'un corps 1 traversé d'un passage tubulaire longitudinal dont une extrémité est constitue une entrée 2 devant être raccordée à une conduite d'alimentation (non représentée) pour conduire un média jusqu'à l'entrée 2 selon la flèche F1, média composé de particules solides en milieu gazeux, en particulier de l'air.

A l'autre extrémité du corps 1, se trouve une sortie 3 par laquelle le média est projeté selon les flèches F2 sur une surface afin de la décaper d'une ou plusieurs couches qu'elle porte.

La section du passage 1 entre l'entrée 2 et la sortie 3 est variable, et le corps 1 est extérieurement formé de deux segments qui sont un segment cylindrique 4 à partir de l'entrée 2 et un bec aplati 5 raccordé au segment cylindrique 4.

Intérieurement, le passage 1 présente trois parties qui sont successivement : une chambre d'entrée 11 à section circulaire constant sur toute la longueur de ladite chambre 11, un conduit intermédiaire 12 à section variable continûment, ses parois étant convergentes depuis la chambre 11 jusqu'à un col de forme oblongue 13, ayant donc un petit axe et un grand axe, mais dont l'aire est égale à celle de la chambre 11, et enfin un tube de sortie 14 à section oblongue à section variable continûment, se parois étant divergentes depuis le col 13 jusqu'à la sortie 3, constituée par l'extrémité du bec 5, et formant un orifice de sortie 15 qui a une section oblongue de forme différente de celle du col 13, les formes du col 13 et de l'orifice de sortie 15 étant toutes deux coordonnées pour que, tout en ayant des aires égales, le flux de média soit projeté de manière homogène et précise, sans subir des effets de paroi parasites qui sont la cause de marges irrégulières.

Sur la figure 3, on voit que la section oblongue du col 13 a une forme très simple, puisqu'elle présente deux bords rectilignes parallèles 21 et 22 raccordés par des congés 23 et 24. L'écartement des bords rectilignes 21 et 22 est constant et le flux de média est uniformément plat.

Il en résulte que le débit et la vitesse du flux doivent théoriquement être constants selon toute la section de passage, alors que dans la réalité il n'en est rien à cause des effets de paroi qui ralentissent les particules périphériques par rapport à la vitesse des particules situées dans la zone centrale, ce qui s'avère être très défavorable à l'obtention de bandes décapées à bords francs.

Conformément à l'invention, la section de passage de l'orifice de sortie 15 est coordonnée à celle du col 13 pour rectifier ce défaut.

Sur la figure 2, on voit que la section de passage de l'orifice 15 présente une partie centrale à deux bords rectilignes parallèles 25 et 26 raccordés non par des congés mais selon des arcs de cercle 27 et 28 de plus grand diamètre, créant deux canaux latéraux longitudinaux 29.

L'écartement des bords rectilignes 25 et 26 est plus petit que celui de bords 21 et 22, l'aire totale des deux canaux 29 étant corrélativement plus grande afin que la section de passage d'ensemble de l'orifice de sortie ait une aire égale à celle du col 13.

L'égalité des sections de passage de la chambre 11, du col 13 et de l'orifice de sortie 15 garantit un débit constant entre l'entrée 2 et la sortie 3 mais les différentes formes que présente le passage central depuis la sortie de la chambre 11 jusqu'à l'orifice 15, donnent au flux de média un écoulement diphasique selon une énergie homogène sur toute la section de passage de l'orifice de sortie grâce à une répartition rationnelle des formes compensant les effets de paroi et homogénéisant le flux.

Il en résulte un décapage uniforme sur toute la largeur du flux expulsé, sans création de marges irrégulières, en formant des bandes à bords francs pouvant être très exactement juxtaposées lors des passes successives, de sorte que le décapage est rigoureusement constant sur des surfaces aussi grandes qu'elles puissent être, bien qu'il soit obtenu par une succession de bandes étroites.

Le jet de sortie se forme selon un pinceau aplati dans lequel l'énergie est également distribuée, que la buse soit actionnée manuellement ou mécaniquement par un dispositif asservi.

En se reportant maintenant aux figures 9 à 16, on voit un autre mode de réalisation de la buse conforme à l'invention. Sur ces figures, les mêmes éléments portent les mêmes références que sur les figures 1 à 8.

Dans la chambre 11, se trouvent deux plongeurs obliques 31 et 32 qui « perturbent » le flux aléatoire d'entrée afin de l'homogénéiser et de le concentrer pour le préparer à aborder le col à section oblongue.

Par ailleurs, les particules solides du flux se chargent en électricité statique par le fait de leurs frottements contre les parois de la conduite d'alimentation et contre les parois de la buse, ce qui est très gênant car les particules sont attirées par la surface en cours de décapage et une partie d'entre elles y restent collées, de sorte qu'il faut procéder à une finition consistant à nettoyer la surface décapée, travail méticuleux, pénible et long.

Selon l'invention, on remédie à cet inconvénient en ménageant des passages obliques 33 et 34 qui traversent la paroi du bec 5 et auxquels on raccorde des conduits (non représentés) provenant d'une source d'air ionisé.

Cet air est comprimé et injecté à une vitesse élevée, voire même supersonique, selon les flèches F3, dans le média qui circule dans le bec 5.

Une canalisation (non représentée) alimente les conduits d'air et contient une couronne de type connu (non représentée) produisant dans l'air des décharges électriques qui provoquent son ionisation de telle sorte qu'il contienne autant d'ions négatifs que d'ions positifs.

L'air circulant dans cette canalisation est avantageusement conditionné pour être légèrement humide.

Ceux des ions qui ont la même polarité que la surface à décaper rendent neutres les particules de média de polarité inverse qui les ont attirés, de sorte que ces particules ne restent plus collées à la surface à décaper. Les particules de média dont la polarité est la même que celle de la surface à décaper ne peuvent évidemment pas y adhérer puisque les polarités identiques se repoussent.

Les ions de polarité inverse de celle de la surface à décaper s'éliminent par la terre.

Il faut remarquer que la buse conforme à l'invention équipée d'injecteurs d'air ionisé procure une grande sécurité d'emploi car l'introduction de cet air ne peut provoquer aucune décharge électrique et ne crée donc pas de conditions comportant un risque d'inflammation du média car il n'y a pas création d'une différence de potentiel, donc pas d'existence d'un courant électrique et pas de montée en potentiel des surfaces à décaper.

Pour réaliser le décapage d'une surface, la buse est déplacée en translation dans le sens de son axe longitudinal, à une distance et selon un angle d'attaque qui dépendent du substrat à retirer et du résultat recherché.

Sur les figures 9 à 16, on a choisi de faire déboucher le conduit intermédiaire 12 dans un col 40 dont la section de passage oblongue est elliptique.

Conformément aux explications données plus haut, la section de l'orifice de sortie doit avoir des dimensions et une forme coordonnées à celles du col 40, et on voit sur les figures 10 et 14 que l'orifice de sortie 41 a une section de passage dont la forme pourrait être définie comme une « contre-ellipse », c'est-à-dire que la section de passage de l'orifice 41 est constituée par deux bords longitudinaux courbes 42 et 43 opposés par leur convexité et raccordés par des courbes élargies 44 et 45 qui créent les canaux latéraux longitudinaux 29, de sorte que la partie centrale de l'orifice 41 est plus étroite que les parties latérales, étant rappelé que l'aire totale de l'orifice 41 est égale à celle du col 40.

Ici, les courbes 44 et 45 ne raccordent pas en continu les bords 42 et 43, en arc de cercle par exemple, mais sont en arc brisé et créent à leur intersection une arête respectivement 46 et 47, ce qui crée une limite précise aux bords du flux de média sortant par l'orifice 3.

Les formes conjuguées du col 40 et de l'orifice de sortie 3 permettent ici encore de répartir uniformément l'énergie du flux, en privilégiant la vitesse des particules dans la zone centrale du bec 5 et le débit sur ses deux petits côtés.

Ce principe peut être respecté tout en modifiant les formes des figures 6 et 7 d'une part et 14 et 15 d'autre part.

C'est ce que l'on a schématisé sur les figures 17 à 22.

Le col 13 de la figure 17 est celui qui a été décrit avec le premier mode de réalisation des figures 1 à 8. En regard de la figure 17, on voit que l'orifice de sortie 15 coordonné au col 13 est celui également décrit avec le premier mode de réalisation des figures 1 à 8.

Sur la figure 19, on montre un col oblong 50 qui présente aussi des bords rectilignes, comme sur la figure 17, mais chacun d'eux est formé par deux segments 51-52 et 53-54 décalés angulairement pour avoir un écartement variable depuis un minimum sur les côtés jusqu'à un maximum dans la zone centrale. En regard de la figure 19, on voit un orifice de sortie de forme inverse, à savoir qu'il présente deux bords rectilignes formés chacun par deux segments 55-56 et 57-58 décalés angulairement à l'inverses des segments 51-52 et 53-54 dont l'écartement varie depuis un maximum sur les côtés jusqu'à un minimum dans la zone centrale.

Enfin, pour permettre une meilleure comparaison grâce au rapprochement des vues, on a représenté sur la figure 21 le col 40 de la figure 15 et sur la figure 22 l'orifice de sortie de la figure 14.

On voit ainsi que le col peut avoir différentes formes, depuis celle de la figure 17 à bords rectilignes et parallèles, jusqu'à la forme en ellipse parfaitement géométrique de la figure 21.

Les orifices de sortie ayant une forme coordonnée à celle du col correspondant, cette forme peut également être réalisées selon différentes variantes, étant rappelé que l'aire de la section de passage de l'orifice de sortie doit être égale à celle du col.

## Revendications

1. Buse pour la projection sur un objet d'un fluide tel qu'un flux gazeux contenant des particules solides, comprenant un corps traversé d'un passage tubulaire longitudinal dont une extrémité constitue une entrée devant être raccordée à l'arrivée d'une conduite d'alimentation en fluide et dont l'autre extrémité constitue une sortie du fluide ayant traversé la buse, la section du passage tubulaire étant variable entre l'entrée (2) et la sortie (3), **caractérisée en ce que** ledit passage présente trois parties successives qui sont :
■ une chambre d'entrée (11) à section circulaire constante,
■ un conduit intermédiaire (12) à section variable dont les parois sont convergentes depuis la chambre (11) jusqu'à un col oblong (13-40-50)qui a un grand axe et un petit axe et dont l'aire est égale à celle de la section circulaire de la chambre (11),
■ un tube de sortie (14) à section oblongue et variable dont les parois sont divergentes depuis le col (13-40) jusqu'à un orifice de sortie (15) de section oblongue ayant un grand axe et un petit axe.

2. Buse selon la revendication 1, **caractérisée en ce que** le col oblong (13) présente deux bords (21 et 22) rectilignes et parallèles à son grand axe.

3. Buse selon la revendication 1, **caractérisée en ce que** le col oblong (40-50) présente deux bords (51-52 et 53-54) dont l'écartement est plus grand dans la zone centrale que sur les côtés du col (40-50).

4. Buse selon la revendication 3, **caractérisée en ce que** chacun des deux bords est formé d'au moins deux segments rectilignes (51 et 52, 53 et 54).

5. Buse selon la revendication 3, **caractérisée en ce que** les deux bords sont courbes et réunis l'un à l'autre par des congés de raccordement latéraux.

6. Buse selon la revendication 5, **caractérisée en ce que** le col oblong (40) a une section elliptique.

7. Buse selon la revendication 1, **caractérisée en ce que** la section oblongue du tube de sortie (14) présente deux bords (25 et 26) rectilignes et parallèles à son grand axe.

8. Buse selon la revendication 1, **caractérisée en ce que** la section oblongue du tube de sortie (14) présente deux bords dont l'écartement est plus grand dans la zone centrale que sur les côtés du tube (14).

9. Buse selon la revendication 8, **caractérisée en ce que** chacun des deux bords est formé d'au moins deux segments rectilignes (55 et 56, 57 et 58).

10. Buse selon la revendication 8, **caractérisée en ce que** les deux bords sont courbes et réunis l'un à l'autre par des congés de raccordement latéraux.

11. Buse selon la revendication 1, **caractérisée en ce que** la section oblongue du tube de sortie (14) présente deux bords (55-56, 57-58) dont l'écartement est plus grand sur ses côtés que dans sa zone centrale.

12. Buse selon la revendication 6, **caractérisée en ce que** le col (40) ayant une section elliptique, la section oblongue du tube de sortie présente deux bords (42 et 43) de même courbure que ceux de l'ellipse mais opposés par leur convexité et réunis l'un à l'autre par des congés de raccordement latéraux (44 et 45).

13. Buse selon l'une quelconque des revendications 7, 8 et 12, **caractérisée en ce que** la section oblongue du tube (14) est agrandie latéralement par deux canaux longitudinaux (29).

14. Buse selon la revendication 1, **caractérisée en ce que** la chambre d'entrée (11) contient des éléments en relief (31 et 32) constituant des concentrateurs de flux.

15. Buse selon la revendication 1, **caractérisée en ce que** le tube de sortie (14) est déterminé par une paroi étanche (5) qui est traversée par au moins un passage (33-34) destiné à être relié à une source de gaz contenant des particules ionisées et débouchant obliquement dans ledit tube (14), d'amont en aval en considérant le sens de déplacement du fluide.

16. Buse selon la revendication 15, **caractérisée en ce que** la source de gaz est associée à un dispositif de mise en mouvement à grande vitesse

17. Buse selon la revendication 16, **caractérisée en ce que** le dispositif de mise en mouvement du gaz est conçu pour imprimer à ce dernier une vitesse supérieure à celle du son.

18. Buse selon la revendication 15, **caractérisée en ce que** le gaz contient deux fractions sensiblement égales de particules ionisées de polarités inverses.

19. Buse selon la revendication 15, **caractérisée en ce que** le gaz est de l'air légèrement humide.

## Claims

1. Nozzle for the projection onto an object of a fluid such as a gaseous flow containing solid particles, comprising a body through which there passes a longitudinal tubular passage, one end of which constitutes an inlet that has to be connected to the intake of a fluid supply conduit and the other end of which constitutes an outlet for the fluid that has passed through the nozzle, the section of the tubular passage being variable between the inlet (2) and the outlet (3), **characterised in that** said passage has three successive portions, which are:
• an inlet chamber (11) with a constant circular section,
• an intermediate conduit (12) with a variable section, the walls of which are convergent from the chamber (11) to an oblong neck (13-40-50), which has a major axis and a minor axis and the area of which is equal to that of the circular section of the chamber (11), and
• an outlet tube (14) with a variable oblong section, the walls of which are divergent from the neck (13-40) to an outlet orifice (15) of oblong section having a major axis and a minor axis.

2. Nozzle according to Claim 1, **characterised in that** the oblong neck (13) has two rectilinear edges (21 and 22) parallel to its major axis.

3. Nozzle according to Claim 1, **characterised in that** the oblong neck (40-50) has two edges (51-52 and 53-54), the spacing of which is greater in the central zone than at the sides of the neck (40-50).

4. Nozzle according to Claim 3, **characterised in that** each of the two edges is formed of at least two rectilinear segments (51 and 52, 53 and 54).

5. Nozzle according to Claim 3, **characterised in that** the two edges are curved and joined to one another by lateral connecting fillets.

6. Nozzle according to Claim 5, **characterised in that** the oblong neck (40) has an elliptical section.

7. Nozzle according to Claim 1, **characterised in that** the oblong section of the outlet tube (14) has two rectilinear edges (25 and 26) parallel to its major axis.

8. Nozzle according to Claim 1, **characterised in that** the oblong section of the outlet tube (14) has two edges, the spacing of which is greater in the central area than at the sides of the tube (14).

9. Nozzle according to Claim 8, **characterised in that** each of the two edges is formed of at least two rectilinear segments (55 and 56, 57 and 58).

10. Nozzle according to Claim 8, **characterised in that** the two edges are curved and joined to one another by lateral connecting fillets.

11. Nozzle according to Claim 1, **characterised in that** the oblong section of the outlet tube (14) has two edges (55-56, 57-58), the spacing of which is greater at its sides than in its central area.

12. Nozzle according to Claim 6, **characterised in that**, the neck (40) having an elliptical section, the oblong section of the outlet tube has two edges (42 and 43) with the same curvature as those of the ellipse but opposite as regards their convexity and joined to one another by lateral connecting fillets (44 and 45).

13. Nozzle according to any one of Claims 7, 8 and 12, **characterised in that** the oblong section of the tube (14) is enlarged laterally by two longitudinal channels (29).

14. Nozzle according to Claim 1, **characterised in that** the inlet chamber (11) contains elements in relief (31 and 32) constituting flow concentrators.

15. Nozzle according to Claim 1, **characterised in that** the outlet tube (14) is determined by an impermeable wall (5), through which there passes at least one passage (33-34) intended to be connected to a source of gas containing ionised particles and opening out obliquely into said tube (14), downstream in relation to the direction of displacement of the fluid.

16. Nozzle according to Claim 15, **characterised in that** the source of gas is associated with a device for setting in motion at high speed.

17. Nozzle according to Claim 16, **characterised in that** the device for setting the gas in motion is designed so as to transmit to the latter a speed higher than the speed of sound.

18. Nozzle according to Claim 15, **characterised in that** the gas contains two substantially equal fractions of ionised particles of inverse polarity.

19. Nozzle according to Claim 15, **characterised in that** the gas is slightly humid air.

## Patentansprüche

1. Düse zum Versprühen eines Fluids, wie etwa eines Feststoffteilchen enthaltenden gasformigen Stroms, auf einen Gegenstand, mit einem Korper, der von einer rohrenförmigen Langspassage durchsetzt ist, von der ein Ende einen Einlaß darstellt, der zum Anschließen an den Zulauf einer Fluidzufuhrleitung vorgesehen ist, und deren anderes Ende einen Austritt fur das durch die Düse hindurchgetretene Fluid darstellt, wobei der Querschnitt der röhrenförmigen Passage zwischen dem Einlaß (2) und dem Austritt (3) veränderlich ist, **dadurch gekennzeichnet, daß** die Passage drei aufeinanderfolgende Abschnitte aufweist, nämlich:
- eine Einlaßkammer (11) mit einem konstanten kreisförmigen Querschnitt,
- eine Zwischenleitung (12) mit veranderlichem Querschnitt, deren Wände von der Kammer (11) bis zu einem länglichen Hals (13-40-50), der eine Hauptachse und eine Nebenachse besitzt und dessen Fläche gleich derjenigen des kreisförmigen Querschnitts der Kammer (11) ist, konvergieren,
- eine Austrittsröhre (14) mit einem länglichen und veränderlichen Querschnitt, deren Wände von dem Hals (13-40) bis zu einer Auslaßöffnung (15) mit einem länglichen Querschnitt, der eine Hauptachse und eine Nebenachse besitzt, konvergieren.

2. Düse gemäß Anspruch 1, **dadurch gekennzeichnet, daß** der langliche Hals (13) zwei Kanten (21 und 22) aufweist, die geradlinig und zu seiner Hauptachse parallel sind.

3. Düse gemäß Anspruch 1, **dadurch gekennzeichnet, daß** der langliche Hals (40-50) zwei Kanten (51-52 und 53-54) aufweist, deren Abstand voneinander im Mittelbereich größer als auf den Seiten des Halses (40-50) ist.

4. Düse gemäß Anspruch 3, **dadurch gekennzeichnet, daß** jede der beiden Kanten aus mindestens zwei geradlinigen Segmenten (51 und 52, 53 und 54) besteht.

5. Düse gemäß Anspruch 3, **dadurch gekennzeichnet, daß** die beiden Kanten gekrümmt sind und durch seitliche Verbindungsformteile aneinandergefügt sind.

6. Düse gemäß Anspruch 5, **dadurch gekennzeichnet, daß** der langliche Hals (40) einen elliptischen Querschnitt besitzt.

7. Düse gemäß Anspruch 1, **dadurch gekennzeichnet, daß** der längliche Querschnitt der Austrittsröhre (14) zwei Kanten (25 und 26) aufweist, die geradlinig und zu seiner Hauptachse parallel sind.

8. Düse gemäß Anspruch 1, **dadurch gekennzeichnet, daß** der längliche Querschnitt der Austrittsröhre (14) zwei Kanten aufweist, deren Abstand voneinander im Mittelbereich größer als auf den Seiten der Röhre (14) ist.

9. Düse gemäß Anspruch 8, **dadurch gekennzeichnet, daß** jede der beiden Kanten aus mindestens zwei geradlinigen Segmenten (55 und 56, 57 und 58) besteht.

10. Düse gemäß Anspruch 8, **dadurch gekennzeichnet, daß** die beiden Kanten gekrümmt sind und durch seitliche Verbindungsformteile aneinandergefugt sind.

11. Düse gemäß Anspruch 1, **dadurch gekennzeichnet, daß** der langliche Querschnitt der Austrittsrohre (14) zwei Kanten (55-56, 57-58) aufweist, deren Abstand voneinander an seinen Seiten großer als in seinem Mittelbereich ist.

12. Düse gemäß Anspruch 6, **dadurch gekennzeichnet, daß** der Hals (40) einen elliptischen Querschnitt besitzt, wobei der langliche Querschnitt der Austrittsröhre zwei Kanten (42 und 43) aufweist, deren Krummung gleich derjenigen der Ellipse ist, jedoch mit entgegengesetzter Wölbung, und die durch seitliche Verbindungsformteile (44 und 45) aneinandergefugt sind.

13. Düse gemäß einem der Anspruche 7, 8 und 12, **dadurch gekennzeichnet, daß** der längliche Querschnitt der Röhre (14) seitlich durch zwei Langspassagen (29) verbreitert ist.

14. Düse gemäß Anspruch 1, **dadurch gekennzeichnet, daß** die Einlaßkammer (11) erhabene Elemente (31 und 32) enthält, welche Strömungskonzentrationselemente darstellen.

15. Düse gemäß Anspruch 1, **dadurch gekennzeichnet, daß** die Austrittsröhre (14) durch eine dichte Wand (5) begrenzt ist, die von mindestens einem Kanal (33-34) durchsetzt ist, der zum Anschließen an eine Gasquelle, welche ionisierte Teilchen enthalt und in Bewegungsrichtung des Fluids betrachtet von hinten nach vorne schräg in die Rohre (14) mündet, vorgesehen ist.

16. Düse gemäß Anspruch 15, **dadurch gekennzeichnet, daß** die Gasquelle mit einer Vorrichtung zum Bewegen mit hoher Geschwindigkeit in Verbindung steht.

17. Düse gemäß Anspruch 16, **dadurch gekennzeichnet, daß** die Vorrichtung zum Bewegen des Gases so ausgelegt ist, daß sie diesem eine Geschwindigkeit mitteilt, die hoher als die Schallgeschwindigkeit ist.

18. Düse gemäß Anspruch 15, **dadurch gekennzeichnet, daß** das Gas zwei im wesentlichen gleiche Fraktionen von ionisierten Teilchen mit umgekehrter Polarität enthalt.

19. Düse gemäß Anspruch 15, **dadurch gekennzeichnet, daß** das Gas schwach feuchte Luft ist.
